# FASCICULE DE BREVET EUROPEEN

(11) **EP 0 021 860 B1**
(45) Date de publication et mention de la délivrance du brevet: **15.09.1982**
(21) Numéro de dépôt: 80400483.6
(22) Date de dépôt: 11.04.1980
(51) Int. Cl.: B05B 1/18, B05B 1/16

(54) **Pomme de douche réglable**
Regulierbarer Brausekopf
Adjustable shower head

(30) Priorité: 07.06.1979 FR 7914561
(43) Date de publication de la demande: 07.01.1981
(73) Titulaire: Etablissements R. CHAMPION Société:, 75011 Paris (FR)
(72) Inventeur: Champion, Roger, St. Aubin-Le-Vertueux F-27300 Bernay (FR)
(74) Mandataire: Bonnetat, Christian

## Description

La présente invention concerne une pomme de douche réglable.

Par le brevet FR-A-2 119 369, on connaît déjà des pommes de douche réglables permettant, par rotation, autour d'un noyau fixe central, d'un ensemble périphérique mobile, pouvant se déplacer longitudinalement et duquel la grille de projection est solidaire, d'obtenir soit un jet large et doux pour une douche normale, soit un jet concentré et plus violent, par exemple pour massage. A cet effet, le noyau fixe est prolongé en direction de la grille par une douille susceptible de venir en contact avec ladite grille.

Cependant, avec de telles pommes de douche connues, il est pratiquement impossible d'interrompre à volonté le jet d'eau, par exemple pendant les périodes de savonnage. En effet, si la personne qui se douche veut interrompre le jet d'eau, elle est obligée de fermer le ou les robinets d'amenée d'eau au niveau du mélangeur eau chaude-eau froide et lorsqu'elle voudra de nouveau se doucher, il lui faudra une nouvelle fois régler la température du jet, ce qui risque d'être long et de gaspiller de l'eau et de la chaleur, et bien souvent, le nouveau réglage de température n'est pas identique au réglage initial, de sorte que la personne est soumise à des différences de température désagréables. Pour éviter cela, même pendant les périodes de savonnage, les personnes qui se douchent laissent couler l'eau qui s'écoule directement vers les eaux usées. Il en résulte donc un grand gaspillage d'eau et de chaleur.

Par ailleurs, le brevet FR-A-1 137 090 décrit une pomme de douche comportant un dispositif d'arrêt d'eau incorporé. La pomme de douche comporte un noyau fixe central traversé par le courant d'eau et par rapport auquel peut se déplacer un ensemble périphérique mobile duquel la grille est solidaire.

Une soupape est agencée à l'intérieur du noyau central et la position de sa tête est commandée par la coopération de l'extrémité de sa tige avec le fond de la douille. Les pommes de douches décrites dans le brevet FR-A-1 137 090 permettent donc l'arrêt du jet d'eau, mais non pas son réglage.

La présente invention a pour objet de remédier aux inconvénients de ces pommes de douche connues. Elle concerne une pomme de douche réglable permettant d'arrêter à volonté le jet d'eau, sans changer le réglage de la température de celui-ci. Il en résulte que les personnes qui se douchent peuvent facilement interrompre le jet d'eau pendant les périodes où celui-ci n'est pas nécessaire, de sorte qu'il en résulte de grandes économies d'eau et de chaleur.

A cette fin, selon l'invention, la pomme de douche réglable comportant un noyau fixe central traversé par le courant d'eau et par rapr rt auquel peut se déplacer un ensemble périphérique rotatif pouvant se déplacer longitudinalement et duquel la grille de sortie d'eau est solidaire, ledit noyau fixe étant prolongé en direction de la grille par une douille susceptible de venir en contact avec ladite grille pour obtenir soit un jet large, soit un jet concentré, est remarquable en ce que, à l'intérieur dudit noyau fixe central, est agencée une soupape dont la position de la tête par rapport à son siège est commandée par la coopération de l'extrémité de la tige de soupape avec ladite grille et en ce que le bord de la douille dirigé vers la grille est en retrait par rapport à l'extrémité de la tige de soupape lorsque la tête de cell-ci repose sur son siège.

Dans un mode avantageux de réalisation, ledit noyau fixe central comporte deux alésages séparés par un épaulement servant de siège de soupape, la tige de ladite soupape traversant lesdits alésages jusqu'au voisinage de la grille. De préférence, un disque ajouré est prévu à l'intérieur dudit noyau fixe central pour guider en coulissement la tige de soupape.

L'ensemble périphérique mobile peut comporter une bague se vissant sur le noyau fixe central et une jupe de plus grand diamètre à l'extrémité de laquelle se visse ladite grille. Dans ce cas, une couronne de manoeuvre et de décoration peut entourer ledit ensemble périphérique et être pressée entre un rebord de la grille et un écrou se vissant sur ledit écrou de cet ensemble périphérique.

On voit ainsi que dans la pomme de douche selon l'invention, lorsque la soupape est soulevée par l'action de la grille, mais que celle-ci n'est pas au contact du bord de la douille, le jet d'eau est large et doux. En revanche, lorsque la soupape est soulevée par l'action de la grille et que le bord de la douille est également en appui sur ladite grille, le jet d'eau est concentré et plus violent. On remarquera que lorsque la pomme de douche est fermée, on ne peut passer à l'ouverture avec jet violent, qu'après être passé par un jet doux. Ainsi, toute surprise désagréable est évitée à l'utilisateur.

Les figures du dessin annexé feront bien comprendre comment l'invention peut être réalisée.
La figure 1 est une vue en coupe transversale agrandie d'une pomme de douche selon l'invention, dans laquelle les différents organes occupent une position bloquant la projection d'eau.
La figure 2 est une coupe correspondant à la figure 1, les différents organes occupant une position permettant la projection d'un large jet d'eau.
La figure 3 est une coupe correpondant aux figures 1 et 2, les différents organes occupant une position permettant 1 a projection d'un étroit jet d'eau.

La pomme de douche selon l'invention, montrée par les figures 1 à 3, comporte un corps cylindrique central 1 destiné à être fixé à un support, par exemple à une poignée 2, grâce à un filetage intérieur 3, prévu dans la paroi d'un alésage 4 usiné dans l'extrémité en regard dudit support.

Le corps cylindrique central 1 est percé axialement sur toute sa longueur et, à cet effet, le premier alésage d'extrémité 4 se prolonge par un alésage intermédiaire de plus petit diamètre 5 et par un second alésage d'extrémité de grand diamètre 6. La différence de diamètre entre les alésages 4 et 5 permet la réalisation d'un épaulement 7 entre ceux-ci, tandis que le diamètre de l'alésage 6 est tel que le corps cylindrique 1 se réduit à une simple douille 8. A l'intérieur du corps cylindrique 1 est disposée une soupape 9, dont la tête 10 peut reposer sur l'épaulement 7 qui lui sert de siège et dont la tige 11, qui traverse les alésages 5 et 6, présente une longueur telle que lorsque la tête 10 repose sur son siège 7, l'extrémité 12 de ladite tige saille légèrement à l'extérieur, par rapport au bord libre d'extrémité 13 de la douille 8. A l'intérieur de l'alésage 6 est prévu un disque 14, percé de trous périphériques 15 et d'un trou central 16 traversé librement par la tige 11. Le disque est par exemple maintenu à force dans l'alésage 6 et il sert de guidage de coulissement à la tige 11.

Sur sa paroi extérieure, le corps cylindrique central 1 comporte un filetage 17 grâce auquel peut se visser et se dévisser une bague périphérique 18, qui peut ainsi coulisser le long dudit corps cylindrique, un joint 19 assurant l'étanchéité entre celui-ci et la bague 18.

Du côté du bord libre 13, la bague 18 est prolongée par une jupe 20 de diamètre supérieur à celui de la douille 8. A l'extrémité libre de la jupe 20 est prévu un filetage 21 grâce auquel peut être rapportée une grille amovible 22, de large diamètre et percée de trous 23. L'étanchéité entre la jupe 20 et la grille 22 est assurée par un joint 24.

La bague périphérique 18 et sa jupe 20 sont entourées par une couronne de manoeuvre et de décoration 25, pressée entre un rebord 26 de la grille 22 et un écrou 27 se vissant sur la bague 18.

On voit ainsi que la structure de la pomme de douche selon l'invention permet le démontage de la grille 22 en vue de son nettoyage et/ou de son détartrage. A cet effet, il suffit de dévisser l'écrou 27, pour dégager la couronne 25 et pouvoir facilement dévisser la grille 22 de la jupe 20. Sur la figure 1, l'extrémité 12 de la tige de soupape 11 est séparée de la grille 22 par un espace vide. La tête de soupape 10 peut donc librement reposer sur son siège et le courant d'eau (symbolisé par les flèches 28) ne peut franchir le barrage 10, 7. La pression du courant d'eau sur la tête 10 assure l'étanchéité à ce niveau.

Si l'on visse l'ensemble 18, 20, 22, 25 autour du filetage 17 pour le faire tourner par rapport au corps cylindrique 1, cet ensemble se déplace en coulissement par rapport à ce dernier et, sur la figure 1, le sens de ce coulissement est dirigé vers le haut. Par suite, l'espace libre entre l'extrémité 12 de la tige 11 et la grille 22 diminue. A partir du moment où l'extrémité 12 arrive au contact de la grille 22 et si l'on continue le vissage précédent, la grille 22 repousse la tige 11, de sorte que la tête 10 de la soupape est soulevée de son siège 7. Par suite, le courant d'eau 28 peut passer le barrage 7, 10 et traverser le corps cylindrique central 1 et les trous 15 de la grille 14 (voir la figure 2). Comme à ce moment existe un espace libre entre le bord inférieur 13 de la douille 8 et la grille 22, le courant d'eau peut se répartir sur la totalité de la grille, de sorte que l'on obtient un jet large symbolisé par les flèches 29.

Si l'on continue encore le vissage de l'ensemble 18, 20, 22, 25 autour du filetage 17, on continue de soulever la soupape 9 et il arrive un moment où le bord libre 13 de la douille vient en appui sur la grille 22. A partir de ce moment (voir la figure 3) le jet large 29 s'arrête et est remplacé par un jet étroit (symbolisé par les flèches 30) limité au diamètre de la douille 8. Bien entendu, par dévissage dudit ensemble 18, 20, 22, 25 on peut revenir à l'un ou l'autre des états des figures 1 ou 2.

Ainsi, grâce à la pomme de douche selon l'invention, par simple vissage et dévissage de la partie accessible de ladite pomme, il est possible d'obtenir trois états différents et successifs, à savoir l'arrêt de la projection, une projection large et douce et une projection étroite et plus violente.

On remarquera que, avantageusement, la fermeture de la pomme de douche au moyen de la soupape ne doit pas être absolue, c'est-à-dire présenter une étanchéité totale, afin que l'utilisateur ne soit pas tenté de se servir de la pomme comme d'un véritable robinet d'arrêt, ce qui maintiendrait la pression de l'eau dans le tuyau flexible reliant la pomme de douche au mélangeur ou au mitigeur. Il est donc avantageux qu'il n'y ait pas étanchéité totale au niveau de la soupape afin qu'après usage de la pomme en position de fermeture, l'utilisateur doive se servir obligatoirement du ou des robinets d'arrêt du mélangeur ou du mitigeur.

## Revendications

1. Pomme de douche réglable comportant un noyau fixe central (1) traversé par le courant d'eau et par rapport auquel peut se déplacer un ensemble périphérique rotatif (18, 20, 22) pouvant se déplacer longitudinalement et duquel la grille de sortie d'eau (22) est solidaire, ledit noyau fixe (1) étant prolongé en direction de la grille (22) par une douille (8) susceptible de venir en contact avec ladite grille (22) pour obtenir soit un jet large, soit un jet concentré, caractérisée en ce que, à l'intérieur dudit noyau fixe central (1), est agencée une soupape (10, 11) dont la position de la tête (10) par rapport à son siège (7) est commandée par la coopération de l'extrémité (12) de la tige de soupape (11) avec ladite grille (22) et en ce que le bord (13) de la douille (8) dirigé vers la grille (22) est en retrait par rapport à l'extrémité (12) de la tige de soupape (11) lorsque la tête (10) de celle-ci repose sur son siège (7).

2. Pomme de douche selon la revendication 1, caractérisée en ce que le noyau fixe central (1) comporte deux alésages (4 et 5) séparés par un épaulement (7) servant de siège de soupape, la tige (11) de ladite soupape traversant lesdits alésages (4 et 5) jusqu'au voisinage de la grille (22).

3. Pomme de douche selon l'une des revendications 1 ou 2, caractérisée en ce qu'un disque ajouré (14) est prévu à l'intérieur dudit noyau fixe central (1) pour guider en coulissement la tige de soupape (11).

4. Pomme de douche selon l'une des revendications 1 à 3, caractérisée en ce que l'ensemble périphérique mobile (18, 20, 22) comporte une bague (18) se vissant sur le noyau fixe central (1) et une jupe (20) de plus grand diamètre à l'extrémité de laquelle se visse ladite grille (22).

5. Pomme de douche selon la revendication 4, caractérisée en ce qu'une couronne de manoeuvre (25) entoure ledit ensemble périphérique (18, 20, 22) et est pressée entre un rebord (26) de la grille (22) et un écrou (27) se vissant sur ladite bague (18) de cet ensemble périphérique.

## Claims

1. Adjustable shower rose comprising a central fixed core (1) through which the stream of water flows and with respect to which may be moved a rotary peripheral assembly (18, 20, 22) which may move longitudinally and with which the perforated nozzle (22) where the water emerges is fast, said fixed core (1) being extended in the direction of the nozzle (22) by a sleeve element (8) adapted to come into contact with said nozzle (22) to obtain either a wide jet or a concentrated jet, characterised in that, inside the central fixed core (1), is arranged a valve (10, 11) of which the position of the head (10) with respect to its seat (7) is controlled by the cooperation of the end (12) of the valve rod (11) with said nozzle (22) and in that the edge (13) of the sleeve (8) directed towards the nozzle (22) is recessed with respect to the end (12) of the valve rod (11) when the head (10) thereof rests on its seat (7).

2. Shower rose according to Claim 1, characterised in that the central fixed core (1) comprises two bores (4 and 5) separated by a shoulder (7) serving as valve seat, the rod (11) of said valve passing through said bores (4 and 5) up to the vicinity of the nozzle (22).

3. Shower rose according to one of Claims 1 or 2, characterised in that a perforated disc (14) is provided inside said central fixed core (1) to guide the slide of the valve rod (11).

4. Shower rose according to one of Claims 1 to 3, characterised in that the mobile peripheral assembly (18, 20, 22) comprises a ring (18) screwed on the central fixed core (1) and a skirt (20) of greater diameter at the end of which said nozzle (22) is screwed.

5. Shower rose according to Claim 4, characterised in that a manoeuvring ring (25) surrounds said peripheral assembly (18, 20, 22) and is pressed between a flange (26) of the nozzle (22) and a nut (27) screwed on said ring (18) of this peripheral assembly.

## Patentansprüche

1. Regulierbarer Brausekopf mit einem vom Wasserstrom durchsetzten feststehenden zentralen Kern (1) und einer um diesen herum drehbaren ringförmigen Baueinheit (18, 20, 22), die in der Längsrichtung verschiebbar und an der das den Wasserauslaß bildende Sieb (22) befestigt ist, wobei der feststehende Kern (1) zu dem Sieb (22) hin durch eine Hülse (8) verlängert ist, die zur wahlweisen Erzeugung eines breiten oder konzentrierten Strahles mit dem Sieb (22) in Kontakt gebracht werden kann, dadurch gekennzeichnet, daß im Innern des festehenden zentralen Kerns (1) ein Ventilkörper (9) derart geführt ist, daß die Stellung seines Kopfes (10) bezüglich seines Sitzes (7) durch das Zusammenwirken des freien Endes (12) des Schaftes (11) des Ventilkörpers mit dem Sieb (22) bestimmt wird, und daß der gegen das Sieb (22) gerichtete Rand (13) der Hülse (8) bezüglich des Endes (12) des Schaftes (11) zurückgesetzt ist, wenn der Kopf (10) auf seinem Sitz (7) aufliegt.

2. Brausekopf nach Anspruch 1, dadurch gekennzeichnet, daß der feststehende zentrale Kern (1) zwei Bohrungen (4 und 5) aufweist, die durch eine als Ventilsitz dienende Schulter (7) voneinander getrennt sind, und daß der Schaft (11) des Ventilkörpers die Bohrungen (4 und 5) bis in die Nähe des Siebes (22) durchsetzt.

3. Brausekopf nach einem der Ansprüche 1 und 2, dadurch gekennzeichnet, daß als Schiebeführung für den Schaft (11) des Ventilkörpers eine durchlöcherte Scheibe (14) im Innern des feststehenden zentralen Kerns (1) vorgesehen ist.

4. Brausekopf nach einem der Ansprüche 1 bis 3, dadurch gekennzeichnet, daß die ringförmige bewegliche Baueinheit (18, 20, 22) einen bezüglich des zentralen feststehenden Kerns (1) verschraubbaren Ring (18) und eine Glocke (20) größeren Durchmessers aufweist, auf deren Ende das Sieb (22) aufgeschraubt ist.

5. Brausekopf nach Anspruch 4, dadurch gekennzeichnet, daß ein Bedienungsring (25) die ringförmige Baueinheit (18, 20, 22) außen umgibt und zwischen einem Stützrand (26) des Siebes (22) und einem Schraubring (27) eingespannt ist, der auf den Ring (18) der Baueinheit aufgeschraubt ist.
